# FASCICULE DE BREVET EUROPEEN

(11) **EP 0 174 603 B1**
(45) Date de publication et mention de la délivrance du brevet: **23.03.1988**
(21) Numéro de dépôt: 85111200.3
(22) Date de dépôt: 05.09.1985
(51) Int. Cl.: E21B 47/022

(54) **Méthode de mesure d'azimut pour forage incliné**
Verfahren zur Messung des Azimuths in einem schräg angeordneten Bohrloch
Azimuth-measuring method for inclined boreholes

(30) Priorité: 07.09.1984 FR 8413764
(43) Date de publication de la demande: 19.03.1986
(73) Titulaire: ALSTHOM, F-75784 Paris Cédex 16 (FR)
(72) Inventeur: Obrecht, Georges, F-38170 Seyssins (FR); Dreuilhe, Claude, F-38330 Saint Ismier (FR)
(74) Mandataire: Weinmiller, Jürgen

(56) Documents cités:
- FR-A- 2 068 829

## Description

La présente invention s'applique notamment à la mesure de l'azimut de la partie profonde d'un puits de forage, lorsque le forage a été volontairement ou involontairement incurvé. Cette mesure a notamment pour but la connaissance de la position de l'outil de forage et de sa direction de progression.

Le trajet d'un forage est géométriquement déterminé par deux paramètres qui sont en principe définis en chaque point de l'axe (curviligne) du trou, qui évoluent sur la longueur du puits et dont l'intégration sur cette longueur à partir de l'entrée du puits jusqu'à un point de l'axe du trou donne les coordonnées de ce point. Le premier de ces paramètres est l'inclinaison de l'axe au point considéré par rapport à la verticale. Le second n'est défini que si l'inclinaison n'est pas nulle. C'est l'azimut de cet axe c'est-à-dire l'orientation du plan vertical de l'axe de ce tronçon par rapport à une direction horizontale de référence qui est en général soit le nord magnétique soit le nord géographique. Sa mesure apparaît plus difficile que celle de l'inclinaison.

Les méthodes de mesure de l'azimut par rapport au nord géographique utilisent des dispositifs de référence gyroscopiques qui présentent l'inconvénient d'être très sensibles aux vibrations qui apparaissent en cours de forage, ce qui oblige à ne les mettre en place qu'après un arrêt du forage, et à les récupérer avant la reprise du forage.

C'est pourquoi la présente invention concerne une méthode de mesure d'azimut par rapport au nord magnétique, car les méthodes connues de ce genre permettent de laisser les dispositifs de mesure en place pendant la progression du forage. Mais les capteurs magnétiques de ces dispositifs sont sensibles non seulement au champ magnétique terrestre local qui doit leur servir de référence, mais aussi à des champs parasites tels que ceux créés par des masses ferromagnétiques proches. Or ces dispositifs doivent être logés dans la partie inférieure de la garniture de forage. Cette garniture relie l'outil ou le moteur de forage à la surface et est formée d'un train de tubes, qui sont généralement appelés « tiges » (en anglais drill pipe). Ces tiges présentent normalement une longueur individuelle de l'ordre de neuf mètres, et sont constituées d'un acier choisi pour ses qualités mécaniques et son prix. Cet acier est ferromagnétique et crée de tels champs parasites.

Plus précisément, en l'absence de précautions particulières, le champ magnétique au voisinage de l'extrémité inférieure du train de tiges de forage peut être défini comme étant la somme de trois champs :
- le champ terrestre local résultant du magnétisme terrestre et de l'influence du terrain,
- un champ parasite induit par le précédent dans des tiges de forage présentant une symétrie de révolution autour de l'axe de ces tiges.
- et un champ parasite supplémentaire éventuel lié à ces tiges et pouvant correspondre à une dissymétrie magnétique fixe de la garniture, ou à la présence d'une particule aimantée par exemple destinée à définir la position angulaire du plan dans lequel le moteur de déviation tend à incurver le forage. Cette position angulaire est appelée en anglais « tool face ».

Les méthodes connues de mesure d'azimut magnétique évitent l'influence perturbatrice de tels champs parasites en remplaçant deux ou trois des tiges de forages terminales (masses- tiges) de type usuel, c'est-à-dire ferromagnétiques, par des masses tiges spéciales amagnétiques (en anglais monel collars) dans l'une desquelles sont logés les capteurs magnétiques. Ces derniers sont ainsi écartés des sources de champs parasites. Mais, compte tenu des efforts mécaniques que doivent transmettre les tiges de forage, le coût de ces masses tiges spéciales est élevé.

Par ailleurs, certaines méthodes connues comportent une mesure des trois composantes du champ magnétique selon trois axes perpendiculaires deux à deux et impliquent pour cela une immobilisation temporaire c'est-à-dire un arrêt temporaire de la rotation de la garniture. Cette rotation étant généralement nécessaire à la progression du forage, ceci entraîne un arrêt de cette progression.

Une autre méthode connue s'affranchit d'une telle triple mesure selon trois axes fixes. Elle va être sommairement décrite ci-après en tenant compte du fait que certaines opérations apparaissent, de manière générale, comme communes à cette méthode connue et à la présente invention. Ces opérations communes sont les suivantes :
- élaboration d'un signal de référence de phase gravitaire à l'aide d'un élément affecté par la pesanteur et d'un système tournant qui sont disposés dans un tronçon tubulaire de ladite garniture, ce tronçon constituant un tronçon de mesure et présentant un axe qui coïncide localement avec celui du forage, ce signal étant synchronisé sur la position angulaire de ce système par rapport au plan vertical de cet axe,
- élaboration, par un élément solidaire de ce système tournant et sensible au champ magnétique ambiant dans ce tronçon, d'un signal magnétométrique synchronisé sur la position angulaire de ce système par rapport à ce champ magnétique, ce tronçon étant constitué d'un matériau amagnétique pour que ce champ ambiant ne soit pas trop différent du champ terrestre local,
- mesure de la phase de ce signal magnétométrique par rapport à ce signal de référence de phase gravitaire,
- et utilisation du résultat de cette mesure pour déterminer l'azimut de l'axe du tronçon de mesure par rapport au nord magnétique.

Cette méthode connue est décrite dans le document de brevet FR-A-2 068 829 (SAGEM).

Plus particulièrement, selon cette méthode, la rotation de la garniture et la progression du forage sont arrêtés avant les opérations de mesure. Un système tournant complexe (14, 15, 16, 17, 18) est entraîné en rotation autour de deux axes par un moteur 12. Un dispositif pendulaire 7 est muni d'une masse pesante 8, qui amène l'un de ces axes de rotation en position verticale, et qui constitue ici ledit élément affecté par la pesanteur. Un élément 16 fait partie du système tournant et est sensible au champ magnétique local. Il présente un axe de sensibilité et fournit une impulsion électrique lorsque la composante de ce champ selon cet axe passe par une valeur maximale au cours de la rotation. Cette impulsion constitue un signal magnétométrique tel que précédemment mentionné. Un organe tournant 23 solidaire de cet élément 16 coopère avec un organe non tournant 24 solidaire de la masse 8 pour fournir une autre impulsion électrique, qui constitue un signal de référence de phase gravitaire tel que précédemment mentionné.

Outre l'arrêt de la progression du forage, cette méthode connue présente les inconvénients d'utiliser un système tournant mécaniquement complexe, et de nécessiter la mise en place de tiges de forage amagnétiques.

La présente invention a pour but de permettre de mesurer, par rapport au nord magnétique, l'azimut d'un forage incliné sur la verticale, de manière précise et continue pendant la progression du forage, sans utilisation de tubes ou tiges de forage amagnétiques coûteux ni systèmes mécaniques spéciaux complexes.

Elle a également pour but de permettre de connaître la position d'un outil de forage d'une manière précise, peu coûteuse et continue pendant la progression du forage.

La méthode de mesure d'azimut selon l'invention comporte les opérations communes précédemment mentionnées, et elle est caractérisée par le fait que lesdites élaborations d'un signal de référence de phase gravitaire et d'un signal magnétométrique sont effectuées pendant la rotation de la garniture de manière à ne pas arrêter la progression du forage, cette rotation entraînant celle dudit tronçon de mesure qui tourne autour de son axe et constitue ledit système tournant utilisé pour ces élaborations,
- que les tiges de la garniture de forage sont constituées d'acier ferromagnétique de part et d'autre de ce tronçon de mesure de manière à être à la fois peu coûteuses et mécaniquement résistantes, tout en s'aimantant sous l'action du champ terrestre local et en créant un champ induit dans ce tronçon de mesure, ce tronçon pouvant de plus présenter une dissymétrie magnétique par rapport à son axe, et pouvant comporter des éléments à aimantation permanente de sorte que le champ ambiant dans le tronçon de mesure est constitué par la somme du champ terrestre local, du champ parasite éventuel de ces éléments, et dudit champ induit par les tiges de garniture proches de ce tronçon, ce champ induit étant parallèle à l'axe de ce tronçon en raison de la forme tubulaire de la garniture,
- ladite opération d'élaboration du signal magnétométrique comportant une mesure d'au moins une composante dudit champ magnétique ambiant selon un axe magnétométrique lié à ce tronçon et perpendiculaire à l'axe de celui-ci et cette mesure portant sur les variations de ladite composante pour fournir au moins un signal magnétométrique qui soit indépendant desdits champs induit et parasite et qui soit alternatif à la période de la rotation de la garniture.
- ladite mesure de la phase dudit signal magnétométrique par rapport au signal de référence de phase gravitaire fournissant une information de phase,
- cette méthode comportant en outre les opérations suivantes :
- mesure de l'angle d'inclinaison de l'axe du tronçon de mesure par rapport à la verticale pour fournir une information d'inclinaison de garniture représentative de cet angle,
- et combinaison de l'information de phase, de l'information d'inclinaison de garniture et d'une information d'inclinaison de champ préétablie représentative de l'inclinaison du champ magnétique terrestre au lieu du forage, pour élaborer une information d'azimut représentative de l'angle entre le plan vertical de l'axe du tronçon de mesure et le plan vertical du champ magnétique terrestre.

Il doit être compris que le mot signal est pris ici dans un sens général : Un signal peut être constitué non seulement par un potentiel ou une intensité électrique dans un conducteur, ou par une pression dans un tuyau etc., mais aussi par la fréquence d'un système oscillant électrique, hydraulique ou mécanique, ou par la différence entre les positions de deux pièces mécaniques etc... Il s'agit de toute grandeur physique variant dans le temps selon les variations de la grandeur représentée, et susceptible d'être utilisée comme information sur cette grandeur. Cependant, en pratique, les signaux des types les plus habituels, c'est-à-dire électriques, et transportés par des conducteurs semblent les plus simples à utiliser à l'heure actuelle.

Pour l'élaboration des signaux magnétométrique et de référence de phase, l'utilisation d'un système tournant constitué simplement par un tronçon de la garniture de forage évite tout recours à un dispositif mécanique spécial de rotation, plus ou moins complexe et fragile, puisque cette garniture doit être par ailleurs entraînée en rotation pour permettre une progression convenable du forage. Mais cette utilisation présente l'inconvénient apparent que la vitesse de rotation d'un tel système tournant est imposée et ne peut plus être choisie de façon à permettre une bonne mesure d'azimut. On sait en particulier que la vitesse de rotation de la garniture subit fréquemment des variations liées à la progression du forage et évidemment susceptibles de perturber la mesure d'une phase angulaire relative au cours de la rotation. Il est apparu aux présents inventeurs que cet inconvénient pouvait être surmonté par des dispositions suffisamment simples pour ne pas augmenter sensiblement le coût de la mesure d'azimut. De telles dispositions seront décrites ci-après.

La mesure de l'inclinaison de l'axe du tronçon de mesure par rapport à la verticale peut être faite de diverses manières connues ou non de l'homme du métier. L'une de ces manières sera décrite ci-après.

La combinaison des informations de phase d'inclinaison de garniture et d'inclinaison de champ peut être faite à la surface du sol à partir des mesures de phase et d'inclinaison. Les résultats de ces mesures peuvent être transmis à partir du fond, par exemple par le procédé connu appelé MUD-PULSE. Cette combinaison peut aussi être faite au fond à l'aide d'un calculateur convenablement programmé disposé dans le tronçon de mesure et dans un registre duquel l'information d'inclinaison de champ a été inscrite à la surface du sol avant le commencement du forage. Cette combinaison se fait conformément à des calculs trigonométriques à la portée des spécialistes. Le résultat d'un tel calcul sera donné ci-après.

La longueur de la partie amagnétique de la garniture, c'est-à-dire du tronçon de mesure proprement dit et de zones éventuelles de raccordement permettant le montage, peut être celle d'une tige normale, de l'ordre de 9 m, alors que dans les méthodes antérieures elle était de plusieurs dizaines de mètres. Mais cette longueur peut être avantageusement abaissée selon l'invention à des valeurs plus basses, de l'ordre par exemple de 2 m, qui permettent encore un montage facile. Elle peut être encore réduite. Mais elle ne doit pas descendre beaucoup au-dessous du diamètre de la garniture. Si elle le faisait l'influence directe du champ terrestre local sur les magnétomètres dans le tronçon de mesure deviendrait trop petite par rapport à celle du champ induit par les parties de la garniture ferromagnétique les plus proches.

Dans le cadre de l'invention on peut de plus adopter avec avantage les dispositions suivantes :
Ladite mesure d'au moins une composante du champ magnétique est une mesure d'une première et d'une deuxième composantes Hx et Hy selon un premier et un deuxième axes magnétométriques Ox et Oy perpendiculaires à l'axe Oz du tronçon de mesure, et de préférence entre eux. Ces mesures comportent la détermination d'une valeur moyenne (Hx = (Hxm + HxM)/2 et Hy = (Hym + HyM)/2) de chacune de ces composantes, les symboles HxM et Hxm désignant respectivement les valeurs maximale et minimale de la composante Hx, une symbolisation analogue étant utilisée pour la composante Hy. Un premier et un deuxième signaux magnétométriques alternatifs sont constitués respectivement par la différence Hx-Hx entre cette première composante et sa valeur moyenne et par la différence Hy-Hy entre cette deuxième composante et sa valeur moyenne, et ledit signal de référence de phase gravitaire est élaboré de manière à marquer directement un instant déterminé. (Un tel signal peut être constitué par exemple par une impulsion brève, ou par une impulsion rectangulaire, l'instant marqué étant celui de son front de montée ou de son front de descente, ou par l'ensemble de deux signaux marquant l'instant où ils passent par des valeurs égales etc... Ceci s'oppose, par exemple, à un signal sinusoïdal qui comporterait une composante continue inconnue, et sur lequel il serait certes possible de se synchroniser pour définir à l'aide d'un circuit auxiliaire un instant déterminé, mais qui ne marquerait pas directement cet instant).

Ladite mesure de phase est alors une mesure du rapport (HyoHy)/(H×oHx) de la valeur instantanée du deuxième dit signal magnétométrique alternatif à celle du premier à l'instant to marqué par le signal de référence de phase gravitaire et ladite information de phase est représentée par un angle a₁ défini par ce rapport du deuxième au premier signal magnétométrique. Cet angle est celui dont la tangente tg a₁ est égale à ce rapport si les deux axes magnétométriques sont perpendiculaires l'un à l'autre. Cet angle défini par ce rapport est diminué de l'angle prédéterminé d'avance éventuelle du premier axe magnétométrique autour de l'axe du tronçon de mesure par rapport à un plan qui est lié à ce tronçon et qui est celui qui passe par l'axe de celui-ci, et par la verticale à l'instant marqué par le signal de référence de phase. L'information de phase n'est alors pas affectée par des variations éventuelles de la vitesse de rotation de la garniture.

L'angle a, est donc défini à 180° près par l'égalité

Quoique cette manière de calculer l'angle a₁ semble préférable dans le but d'éviter que des variations de la vitesse de rotation de la garniture n'entraînent des erreurs de mesure, il doit être compris que l'essentiel selon la présente invention est que l'angle a₁ soit défini par la mesure d'un rapport de grandeurs magnétiques, et non par la mesure d'un temps ou même d'un rapport de temps.

Il serait notamment éventuellement possible, si on disposait par ailleurs d'informations complémentaires imprécises sur l'angle a,, de le mesurer précisément par l'intermédiaire de son cosinus à l'aide de la mesure de la seule composante Hₓ et du calcul de l'expression :

Par ailleurs ledit angle prédéterminé d'avance éventuelle est de préférence nul, c'est-à-dire que le signal de référence de phase gravitaire marque l'instant où le premier axe magnétométrique passe dans le plan vertical de l'axe du tronçon de mesure.

Ladite opération d'élaboration d'un signal de référence de phase gravitaire comporte de préférence une mesure de l'accélération totale en un point intérieur au tronçon de mesure et lié à celui-ci, selon au moins un axe accélérométrique également lié à celui-ci et incliné sur l'axe de celui-ci, de sorte que cette accélération totale est la somme de l'accélération de la pesanteur et d'une accélération centrifuge éventuelle due à la rotation de la garniture et que l'accélération mesurée comporte une composante accélérométrique alternative à la période de cette rotation. Le signal de référence de phase gravitaire est alors synchronisé sur cette composante accélérométrique alternative, ladite information de phase étant représentative d'un angle d'avance du signal magnétométrique alternatif par rapport à ce signal de référence. Cet angle d'avance doit être bien entendu diminué de l'angle d'avance éventuel de l'axe magnétométrique par rapport à l'axe accélérométrique autour de l'axe du tronçon de mesure, et diminué de l'angle de retard éventuel du signal de référence de phase gravitaire par rapport à un instant où ladite composante accélérométrique alternative atteint une valeur extrême.

Le signal de référence de phase gravitaire marque de préférence l'instant où la composante mesurée de l'accélération totale passe par une valeur extrême, par exemple par un maximum, de manière à rendre nul ledit angle de retard éventuel du signal de référence de phase gravitaire.

Ledit axe accélérométrique est de préférence perpendiculaire à l'axe du tronçon de mesure. Dans ce cas, après ladite mesure des variations d'une composante de l'accélération selon cet axe, on peut calculer le rapport d'une valeur accélérométrique définie ci-après à l'intensité locale prédéterminée de la pesanteur. Cette valeur accélérométrique est la demi-amplitude des variations d'une composante de l'accélération connue par cette mesure. Il en résulte que ce rapport est égal au sinus de l'angle d'inclinaison de l'axe du tronçon de mesure à partir de la verticale et que cette mesure complétée par ce calcul constitue en même temps ladite mesure de l'inclinaison de l'axe du tronçon de mesure.

Ladite mesure des variations d'au moins une composante de l'accélération totale est de préférence une mesure d'une première, d'une deuxième et d'une troisième composantes de cette accélération en trois points équidistants de l'axe de la garniture selon un premier, un deuxième et un troisième axes accélérométriques perpendiculaires à l'axe du tronçon de mesure, partant de cet axe et décalés angulairement de 120° les uns par rapport aux autres. On forme ainsi un premier, un deuxième et un troisième signaux accélérométriques représentant respectivement ces composantes. On calcule alors un signal accélérométrique total égal au premier signal accélérométrique diminué de la demi- somme des deux autres, de manière que ce signal soit indépendant de l'accélération centrifuge et soit alternatif et périodique avec la période de rotation de la garniture. Le tiers de l'amplitude de ce signal total constitue ladite valeur accélérométrique utilisée pour élaborer ladite information d'inclinaison de garniture. Le signal de référence de phase gravitaire est alors de préférence élaboré à partir des deuxième et troisième signaux accélérométriques et marque l'un des quatre instants dans chaque période de rotation où la différence entre les valeurs absolues de ces signaux s'annule.

Pour l'élaboration du signal de référence de phase gravitaire il serait bien entendu possible de mesurer un nombre différent de trois de composantes de l'accélération.

Dans le cas où ce nombre est égal à trois il serait possible d'utiliser les résultats de ces mesures d'une façon différente de celle qui est indiquée ci-dessus. Si on les utilise de cette façon le signal de référence de phase marque par exemple, à chaque tour du tronçon de mesure, l'instant tₒ où à la fois la différence F_{Z}-F₃ s'annule (cela se produit deux fois par tour) et le premier signal accélérométrique F₁ est positif (et donc maximal). Ledit angle de retard éventuel du signal de référence de phase est alors nul.

Quant à l'angle d'avance éventuel de l'axe magnétométrique utilisé pour élaborer ladite information de phase c'est un angle d'avance par rapport au premier axe accélérométrique et il est nul si ce dernier axe est parallèle à l'axe magnéto- _{'}métrique et de même sens.

Dans le cas où ladite mesure d'une composante du champ magnétique est effectuée par un magnétomètre présentant une sensibilité parasite aux composantes de champ perpendiculaires audit axe magnétométrique, on dispose de part et d'autre du point de mesure deux bobines de compensation alimentées électriquement pour y créer un champ magnétique de compensation sensiblement homogène parallèle à l'axe du tronçon de mesure,
- on mesure en ce point la composante du champ magnétique résultant selon cet axe,
- et on fait commander le courant électrique à travers ces bobines par le résultat de cette mesure de manière à créer un champ de compensation proportionnel et très supérieur à cette composante et de sens opposé, et à asservir ainsi cette composante à une valeur sensiblement nulle.

Une autre possibilité consiste simplement à ramener le champ axial à une valeur suffisamment basse pour le fonctionnement correct des magnétomètres suivant Oₓ et O_{Y}, par exemple en générant un champ fixe prédéterminé.

La présente invention a également pour objet une méthode de mesure en continu de la position d'un outil de forage travaillant à l'extrémité inférieure d'une garniture de forage flexible tournante. Cette méthode est caractérisée par le fait que
- on mesure en continu pendant la progression du forage l'inclinaison de l'axe d'un tronçon de mesure faisant partie de la garniture de forage et situé au voisinage de l'outil
- on mesure en continu l'azimut de cet axe par la méthode de mesure d'azimut ci-dessus à l'aide d'un calculateur automatique,
- et on calcule en continu dans un calculateur automatique la position de l'outil à l'aide des résultats passés et présents de ces mesures.

Le calcul de la position de l'outil est généralement constitué par une intégration numérique des trois composantes des déplacements selon trois axes perpendiculaires deux à deux et ayant pour origine le haut du trou de forage, l'un étant vertical et un autre dirigé vers le nord magnétique.

A l'aide des figures schématiques 1 et 2 ci- jointes on va décrire ci-après, à titre d'exemple non limitatif, comment l'invention peut être mise en oeuvre.
La figure 1 représente une vue en coupe d'un puits qui est en cours de forage et auquel la méthode selon l'invention est appliquée.
La figure 2 représente une vue en perspective éclatée d'un ensemble magnétométrique et accélérométrique susceptible d'être disposé dans une masse tige de la figure 1 pour la mise en oeuvre de la méthode de mesure d'azimut selon l'invention.

Conformément à la figure 1 le forage d'un puits est effectué par un outil 100 tournant à grande vitesse. Celui-ci est disposé à l'extrémité inférieure d'une garniture de forage. Celle-ci est classiquement constituée d'un train de tubes ou « tiges tels que 102 constituées d'acier, vissées à la suite les unes des autres et entraînées en rotation à petite vitesse à partir d'une installation 106 à la surface du sol. Ces tiges transmettent des efforts de torsion et de poussée axiale importants. Une boue de forage est en même temps injectée sous pression dans un conduit axial de cette garniture. Elle fournit la puissance motrice à un moteur souterrain 104 qui entraîne l'outil 100. Elle remonte jusqu'au sol dans la partie du puits extérieure à la garniture. Elle constitue en même temps un milieu continu assurant la transmission d'impulsions de pression émises par un émetteur non représenté situé au voisinage de l'outil 100. Ces impulsions sont représentatives des résultats de mesures effectuées au fond, qui sont ainsi transmis selon le procédé connu sous le nom MUD-PULSE. Elle assure enfin les autres fonctions classiques des boues de forage.

Le forage est vertical dans sa partie supérieure 108, mais a été incliné dans sa partie inférieure 110 par des moyens connus indépendants de la présente invention, ceci étant autorisé par une certaine flexibilité élastique des tiges. Cette partie inférieure est, par exemple, rectiligne et il importe de connaître son inclinaison par rapport à la verticale et son azimut, pour les raisons précédemment indiquées. On dispose pour cela, au voisinage de l'outil 100, des dispositifs de mesure sensibles à la gravité et au champ magnétique. Ces dispositifs sont placés à l'intérieur d'une tige de forage qui constitue un tronçon de la longueur de la garniture et peut être appelé « tronçon de mesure". Conformément à la présente invention seule la tige constituant ce tronçon est constituée d'un acier amagnétique. Conformément à la présente invention cette tige 112 peut être séparée du moteur 104 par une tige d'éloignement 114. Grâce à la forme cylindrique de révolution des tiges ceci permet d'obtenir que l'aimantation induite dans ces tiges ne crée, à l'intérieur du tronçon de mesure 112, qu'un champ parasite induit parallèle à l'axe de ce tronçon, tout au moins lorsque l'ensemble du tronçon de mesure est de deux tiges 114 et 116 qui l'entourent n'est pas déformé par la courbure du forage.

Dans le canal axial du tronçon de mesure 112 sont fixés un ensemble de mesure représenté sur la figure 2, un calculateur non représenté, et un émetteur non représenté propre à transmettre vers la surface du sol, par exemple par le procédé mud-pulse, des signaux fournis par ce calculateur et représentant l'azimut et l'inclinaison de l'axe du tronçon de mesure, et éventuellement la position de l'outil calculée par intégration.

Cet ensemble de mesure va être décrit maintenant. Il comporte un magnétomètre 1 à trois têtes de mesure capable de mesurer sensiblement en un même point 0 les composantes du champ magnétique selon trois axes Ox, Oy, Oz perpendiculaires deux à deux. L'axe Oz est celui du tronçon de mesure 112, qui tourne autour de lui, et le point de mesure 0 est situé sur cet axe.

Deux bobines de compensation 4 et 5 d'axe Oz sont disposées de part et d'autre du point de mesure O pour annuler à peu près la composante Hz du champ selon l'axe Oz. Cette composante serait en effet, en l'absence de ces bobines, beaucoup plus grande que celles Hx et Hy selon les axes Ox et Oy et perturberait la mesure de ces dernières. Le dispositif d'alimentation non représenté de ces bobines est commandé, comme précédemment mentionné, par le résultat de la mesure de Hz, de manière à constituer une boucle d'asservissement.

Coaxiaux à ces bobines et de section très large, deux noyaux 6 et 7 en fer doux ou en ferrite délimitent entre leurs deux extrémités antagonistes un volume cylindrique où le champ magnétique suivant Oz est en tous points équipolent, parallèle à l'axe Oz et, grâce à la boucle d'asservissement, de valeur très petite ou nulle.

Les deux autres têtes de mesure sont très proches de l'axe Oz et en tous cas nettement à l'intérieur de l'aire circulaire entre les noyaux 6 et 7 où le champ suivant Oz est presque nul.

L'ensemble bobines, noyaux et têtes de mesure est immobilisé dans une résine 8 amagnétique et résistant à la température, puis orienté et fixé sur une platine amagnétique 9.

Sur l'autre face de cette platine, est fixé un support 10 où viennent se fixer trois accéléromètres 11, 12 et 13. Les trois axes de mesure accélérométrique sont coplanaires et perpendiculaires à l'axe Oz. L'un des accéléromètres 11 est calé parallèle à l'axe Ox précédent, les deux autres 12 et 13 étant à 120° du précédent 11.

Une centrale accélérométrique à trois axes du commerce peut être utilisée, à condition bien entendu de la caler et de l'orienter correctement et de modifier les programmes de calcul.

En pratique les points de mesure des trois accéléromètres peuvent être considérés comme confondus au point 0, l'axe Ox constituant alors à la fois le premier axe magnétométrique et le premier axe accélérométrique précédemment mentionnés.

La combinaison d'informations précédemment mentionnée, c'est-à-dire le calcul de l'azimut aₒ, peut être fait de diverses manières à la portée du spécialiste à partir de l'angle de phase a,, de l'axe d'inclinaison i de l'axe Oz par rapport à la verticale, et de l'angle d'inclinaison b du champ terrestre vers le bas à partir d'un plan horizontal. On peut notamment calculer et utiliser la formule dans laquelle j vaut + 1 ou - 1 selon que le produit tg b cos a₁ est positif ou négatif. La valeur de aₒ n'est définie qu'à 180° près par cette formule, mis on sait que aₒ est intérieur à l'intervalle -90°, + 90° si cos a₁ est positif, et extérieur à cet intervalle si cos a₁ est négatif.

## Revendications

1. Méthode de mesure d'azimut pour forage incliné, ce forage étant effectué par un outil (100) disposé à l'extrémité inférieure d'une garniture de forage qui est constituée d'une succession de tiges de garniture et qui transmet des efforts et tourne pendant la progression du forage, cette méthode comportant les opérations suivantes :
- élaboration d'un signal de référence de phase gravitaire à l'aide d'un élément affecté par la pesanteur et d'un système tournant qui sont disposés dans un tronçon tubulaire de ladite garniture, ce tronçon constituant un tronçon de mesure et présentant un axe qui coïncide localement avec celui du forage, ce signal étant synchronisé sur la position angulaire de ce système par rapport au plan vertical de cet axe,
- élaboration, par un élément solidaire de ce système tournant et sensible au champ magnétique ambiant dans ce tronçon, d'un signal magnétométrique synchronisé sur la position angulaire de ce système par rapport à ce champ magnétique, ce tronçon étant constitué d'un matériau amagnétique pour que ce champ ambiant ne soit pas trop différent du champ terrestre local,
- mesure de la phase de ce signal magnétométrique par rapport à ce signal de référence de phase gravitaire,
- et utilisation du résultat de cette mesure pour déterminer l'azimut de l'axe du tronçon de mesure par rapport au nord magnétique,
- cette méthode étant caractérisée par le fait que lesdites élaborations d'un signal de référence de phase gravitaire et d'un signal magnétométrique sont effectuées pendant la rotation de la garniture de manière à ne pas arrêter la progression du forage, cette rotation entraînant celle dudit tronçon de mesure (112) qui tourne autour de son axe (Oz) et constitue ledit système tournant utilisé pour ces élaborations,
- que les tiges de la garniture de forage sont constituées d'acier ferromagnétique de part et d'autre de ce tronçon de mesure de manière à être à la fois peu coûteuses et mécaniquement résistantes, tout en s'aimantant sous l'action du champ terrestre local et en créant un champ induit dans ce tronçon de mesure, ce tronçon pouvant de plus présenter une dissymétrie magnétique par rapport à son axe, et pouvant comporter des éléments à aimantation permanente de sorte que le champ ambiant dans le tronçon de mesure est constitué par la somme du champ terrestre local, du champ parasite éventuel de ces éléments, et dudit champ induit par les tiges de garniture proches de ce tronçon, ce champ induit étant parallèle à l'axe de ce tronçon en raison de la forme tubulaire de la garniture,
- ladite opération d'élaboration du signal magnétométrique comportant une mesure d'au moins une composante (Hx) dudit champ magnétique ambiant selon un axe magnétométrique (Ox) lié à ce tronçon et perpendiculaire à l'axe (Oz) de celui-ci et cette mesure portant sur les variations de ladite composante pour fournir au moins un signal magnétométrique qui soit indépendant desdits champs induit et parasite et qui soit alternatif à la période de la rotation de la garniture,
- ladite mesure de la phase dudit signal magnétométrique par rapport au signal de référence de phase gravitaire fournissant une information de phase (a,),
- cette méthode comportant en outre les opérations suivantes :
- mesure de l'angle d'inclinaison (i) de l'axe (Oz) du tronçon de mesure par rapport à la verticale pour fournir une information d'inclinaison de garniture représentative de cet angle,
- et combinaison de l'information de phase, de l'information d'inclinaison de garniture et d'une information d'inclinaison de champ préétablie représentative de l'inclinaison du champ magnétique terrestre au lieu du forage, pour élaborer une information d'azimut représentative de l'angle entre le plan vertical de l'axe de la garniture et le plan vertical du champ magnétique terrestre.

2. Méthode selon la revendication 1, caractérisé par le fait que ladite mesure de la phase du signal magnétométrique est une mesure du rapport de deux grandeurs équivalant chacune à un champ magnétique, de manière que le résultat de cette mesure ne soit pas affecté par une variation de la vitesse de rotation de la garniture.

3. Méthode selon la revendication 2, caractérisée par le fait que ladite mesure d'au moins une composante du champ magnétique est une mesure d'une première (Hx) et d'une deuxième (Hy) composantes selon un premier (Ox) et un deuxième (Oy) axes magnétométriques perpendiculaires à l'axe (Oz) du tronçon de mesure, et de préférence entre eux, cette mesure comportant la détermination d'une valeur moyenne (Hx = (Hxm + HxM)/2 et Hy = (Hym + HyM)/2 de chacune de ces composantes, un premier et un deuxième signaux magnétométriques alternatifs étant constitués respectivement par la différence (Hx-Hx) entre cette première composante et sa valeur moyenne et par la différence (Hy-Hy) entre cette deuxième composante et sa valeur moyenne,
- ledit signal de référence de phase gravitaire marquant un instant (to),
- ladite mesure de phase étant une mesure du rapport (Hyₒ-Hy)/(Hxₒ-Hx) de la valeur instantanée du deuxième dit signal magnétométrique alternatif à celle du premier à l'instant (to) marqué par le signal de référence de phase gravitaire, ladite information de phase étant représentée par un angle (a,) défini par ce rapport du deuxième au premier signal magnétométrique, cet angle étant celui dont la tangente (tg a₁) est égale à ce rapport si les deux axes magnétométriques sont perpendiculaires l'un à l'autre, cet angle défini par ce rapport étant diminué de l'angle prédéterminé d'avance éventuelle du premier axe magnétométrique autour de l'axe du tronçon de mesure par rapport à un plan qui est lié à ce tronçon et qui est celui qui passe par l'axe de celui-ci, et par la verticale à l'instant marqué par le signal de référence de phase.

4. Méthode selon la revendication 1, caractérisée par le fait que ladite opération d'élaboration d'un signal de référence de phase gravitaire comporte une mesure de l'accélération totale en un point intérieur au tronçon de mesure et lié à celui-ci, selon au moins un axe accélérométrique également lié à celui-ci et incliné sur l'axe de celui-ci, de sorte que cette accélération totale est la somme de l'accélération de la pesanteur et d'une accélération centrifuge éventuelle due à la rotation de la garniture et que l'accélération mesurée comporte une composante accélérométrique alternative à la période de cette rotation,
- le signal de référence de phase gravitaire étant synchronisé sur cette composante accélérométrique alternative,
- ladite information de phase étant représentative d'un angle d'avance du signal magnétométrique alternatif par rapport au signal de référence gravitaire, cet angle d'avance étant diminué de l'angle d'avance éventuel de l'axe magnétométrique par rapport à l'axe accélérométrique autour de l'axe du tronçon de mesure, et diminué de l'angle de retard éventuel du signal de référence de phase gravitaire par rapport à un instant où ladite composante accélérométrique alternative atteint une valeur extrême.

5. Méthode selon la revendication 4, caractérisée par le fait que ledit signal de référence de phase gravitaire marque l'instant où la composante mesurée de l'accélération totale passe par une valeur extrême, de manière à rendre nul ledit angle de retard éventuel du signal de référence de phase gravitaire.

6. Méthode selon la revendication 4, caractérisé par le fait que ledit axe accélérométrique est perpendiculaire à l'axe du tronçon de mesure, et que, après ladite mesure des variations d'au moins une composante de l'accélération, on calcule le rapport d'une valeur accélérométrique à l'intensité locale prédéterminée (g) de la pesanteur, cette valeur accélérométrique étant la demie amplitude (g sin i) des variations d'une composante de l'accélération connue par cette mesure, de manière que ce rapport soit égal au sinus (sin i) de l'angle d'inclinaison (i) de l'axe (Oz) du tronçon de mesure à partir de la verticale et que cette mesure complétée par ce calcul constitue en même temps ladite mesure de l'inclinaison de l'axe du tronçon de mesure.

7. Méthode selon la revendication 6, caractérisée par le fait que ladite mesure des variations d'au moins une composante de l'accélération totale est une mesure d'une première (Fₗ), d'une deuxième (F₂) et d'une troisième (F₃) composantes de cette accélération en trois points équidistants de l'axe de la garniture selon un premier, un deuxième et un troisième axes accélérométriques perpendiculaires à l'axe (Oz) du tronçon de mesure, partant de cet axe et décalés angulairement de 120° les uns par rapport aux autres, pour former un premier, un deuxième et un troisième signaux accélérométriques représentant respectivement ces composantes,

- et par le fait qu'on calcule un signal accélérométrique total (F1 -1/2 (F₂ + F₃)) égal au premier signal accélérométrique diminué de la demi- somme des deux autres, de manière que ce signal soit indépendant de l'accélération centrifuge et soit alternatif et périodique avec la période de rotation de la garniture, le tiers de l'amplitude de ce signal total constituant ladite valeur accélérométrique utilisée pour élaborer ladite information d'inclinaison de garniture,
- ledit signal de référence de phase gravitaire étant élaboré à partir des deuxième (F2) et troisième (F₃) signaux accélérométriques et marquant l'un des quatre instants dans chaque période de rotation où la différence entre les valeurs absolues de ces signaux s'annule.

8. Méthode selon la revendication 1, dans laquelle ladite mesure d'une composante du champ magnétique est effectuée par un magnétomètre (1) présentant une sensibilité parasite aux composantes de champ parasites perpendiculaires audit axe magnétométrique (Ox), cette méthode étant caractérisée par le fait que l'on dispose de part et d'autre du point de mesure (O) deux bobines de compensation (4, 5) alimentées électriquement pour y créer un champ magnétique, de compensation sensiblement homogène parallèle à l'axe (Oz) du tronçon de mesure.

9. Méthode selon la revendication 4, caractérisée par le fait que le point où est effectuée ladite mesure de l'accélération totale est choisi sensiblement sur l'axe (Oz) du tronçon de mesure (112) pour que l'accélération centrifuge y soit sensiblement nulle.

10. Méthode de mesure en continu de la position d'un outil de forage travaillant à l'extrémité inférieure d'une garniture de forage flexible tournante cette méthode étant caractérisée par le fait que
- on mesure en continu pendant la progression du forage l'inclinaison de l'axe d'un tronçon de mesure faisant partie de la garniture de forage et situé au voisinage de l'outil,
- on mesure en continu l'azimut de cet axe par la méthode selon la revendication 1 ci-dessus à l'aide d'un calculateur automatique,
- et on calcule en continu dans un calculateur automatique la position de l'outil à l'aide des résultats passés et présents de ces mesures.

## Claims

1. An azimuth measuring method for inclined drilling using a tool (100) disposed at the lower end of a drill pipe string consisting of a succession of drill pipes and which transmits force and rotates during drilling, comprising the operations of :
- producing a gravitational phase reference signal using a member responsive to gravity and a rotating system disposed in a tubular section of the drill pipe string constituting a measuring section and having an axis locally coincident with the drill-hole, this signal being synchronized to the angular position of said system relative to the vertical plane through said axis,
- producing by means of a member fastened to said rotating system and responsive to the ambient magnetic field in said section a magnetometric signal synchronized to the angular position of said system relative to said magnetic field, said section consisting of a non-magnetic material so that said ambient magnetic field is not excessively different to the local terrestrial magnetic field,
- measuring the phase of said magnetometric signal relative to said gravitational phase reference signal to produce a phase indication, and
- using the result of this measurement to determine the azimuth of the measuring section axis relative to magnetic north,
- characterized in that said gravitational phase reference signal and said magnetometric signal are produced while said drill pipe string is rotating, so as not to interrupt drilling, rotation of said drill pipe string rotating said measuring section (112) which rotates about its axis (Oz) and constitutes said rotating system,
- said drill pipes are of ferromagnetic steel on either side of said measuring section so as to combine low cost with high mechanical strength and to be magnetized by the local terrestrial magnetic field to create an induced magnetic field in said measuring section, which may be asymmetrical magnetically relative to its axis and may comprise permanently magnetized members so that the ambient magnetic field in said measuring section consists of the sum of the local terrestrial magnetic field, the stray magnetic field, if any, from said members and said magnetic field induced by said drill pipes near said section, said induced magnetic field being parallel to the axis of said section by virtue of the tubular shape of said drill pipe string,
- producing said magnetometric signal entails measuring at least one component (Hx) of said ambient magnetic field along a magnetometric axis (Ox) associated with said section and perpendicular to its axis (Oz) to determine variations in said component in order to provide at least one magnetometric signal independent of said induced and stray magnetic fields and which alternates at the period of rotation of said drill pipe string,
- said measuring of the phase of said magnetometric signal relative to the gravitational phase signal supplying a phase indication (a,), said method further comprising the operations of :
- measuring the angle of inclination (i) of the axis (Oz) of said measuring section relative to the vertical to provide an inclination indication representative of this angle, and
- combining the phase indication and the drill pipe string inclination indication with a predefined magnetic field inclination indication representative of the inclination of the terrestrial magnetic field at the drilling site to produce an azimuth indication representative of the angle between the vertical plane through the drill pipe string axis and the vertical plane of the terrestrial magnetic field.

2. A method according to claim 1, characterized in that the phase of said magnetometric signal is measured by measuring the ratio of two magnitudes each equivalent to a magnetic field so that the result of this measurement is not affected by any variation in the rotation speed of the drill pipe string.

3. A method according to claim 2, characterized in that said measurement of at least one component of the magnetic field is carried out by measuring first (Hx) and second components (Hy) along first (Ox) and second magnetometric axes (Oy) perpendicular to the axis (Oz) of the measuring section, and preferably perpendicular thereto, this measurement entailing the determination of an average value (Ax = (Hxm + HxM)/2 and Hy = (Hym + HyM)/2) of each of said components, first and second alternating current magnetometric signals being respectively obtained as the difference (Hx-Hx) between said first component and its average value and the difference (Hy-Hy) between said second component and its average value,
- said gravitational phase reference signal marking a specific time (to)
-said phase measurement entailing measuring the ratio ((Hyₒ-Fiy)/(Hxₒ--Fix)) of the instantaneous value of said second alternating current magnetometric signal to that of the first at said time (to) marked by said gravitational phase reference signal, said phase indication being represented by an angle (a,) defined by this ratio of said second to said first magnetometric signal, said angle being that of which the tangent (tan a₁) is equal to said ratio if the two magnetometric axes are perpendicular to one another, said angle defined by said ratio being reduced by the predetermined angle of advance, if any, of said first magnetometric axis about the axis of the measuring section relative to a plane which is fixed relative to this section and which passes through the axis thereof and the vertical at said time marked by said phase reference signal.

4. Method according to claim 1, characterized in that said operation of producing a gravitational phase reference signal entails measuring the total acceleration at a point inside said measuring section and fixed relative thereto, along at least one accelerometric axis also fixed relative thereto and inclined relative to the axis thereof, so that this total acceleration is the sum of the acceleration due to gravity and the centrifugal acceleration, if any, due to the rotation of the drill pipe string and so that the measured acceleration comprises an accelerometric component alternating at the period of said rotation,
- said gravitational phase reference signal being synchronized to said alternating accelerometric component,
- said phase indication representing an angle of advance of said alternating magnetometric signal relative to said gravitational reference signal, said angle of advance being reduced by the angle of advance, if any, of said magnetometric axis relative to said accelerometric axis about said axis of said measuring section, and reduced by the angle of retardation, if any, of the gravitational phase reference signal relative to a time at which said alternating accelerometric component reaches an extreme value.

5. A method according to claim 4, characterized in that said gravitational phase reference signal marks the time at which the measured component of the total acceleration passes through an extreme value, so as to render null said angle of retardation, if any, of said gravitational phase reference signal.

6. A method according to claim 4, characterized in that said accelerometric axis is perpendicular to the axis of said measuring section and, after measuring said variations in at least one component of the acceleration, the ratio is calculated of one accelerometric value to said predetermined local intensity (g) of the gravity, said accelerometric value being half the amplitude (g sin i) of the variations of a component of the acceleration known from this measurement, so that said ratio is equal to the sine (sin i) of the angle of inclination (i) of the axis (Oz) of the measuring section to the vertical, this measurement completed by this calculation constituting said measurement of the inclination of the axis of the measuring section.

7. A method according to claim 6, characterized in that said variations in at least one component of the total acceleration are measured by measuring a first (Fₗ), a second (F₂) and a third component (F₃) of this acceleration at three points equidistant from the axis of the drill pipe string along a first, a second and a third accelerometric axis perpendicular to the axis (Oz) of the measuring section, starting from this axis and offset relative to one another at angles of 120°, so as to form a first, a second and a third accelerometric signal respectively representing these components,
- and that a total accelerometric signal ((F,--(F2 + F₃)/2) is calculated equal to the first accelerometric signal reduced by half the sum of the other two. so that this signal is indepedent of the centrifugal acceleration and alternates with the period of rotation of the drill pipe string, one third the amplitude of this total signal constituting said accelerometric value used to produce said drill pipe string inclination indication,
- and said gravitational phase reference signal being produced from said second (F₂) and third accelerometric signals (F₃) and marking one of the four times in each period of rotation at which the difference between the absolute values of these signals cancels out.

8. A method according to claim 1, wherein one component of the magnetic field is measured by means of a magnetometer (1) showing unwanted sensitivity to stray magnetic field components perpendicular to said magnetometric axis (Ox), characterized in that two compensation coils (4, 5) are placed one on either side of the measurement point (0) and electrically energized to create at said point a compensation magnetic field which is substantially homogeneous and parallel to the axis (Oz) of the measuring section.

9. A method according to claim 4, characterized in that the point at which said total acceleration is measured is located substantially on the axis (Oz) of said measuring section (112) so that the centrifugal acceleration at said point is substantially null.

10. A method for continuously measuring the position of a drilling tool operating at the lower end of a rotating flexible drill pipe string, characterized in that
- the inclination of the axis of a measuring section forming part of the drill pipe string and situated in the vicinity of the tool is measured continuously as drilling advances ;
- the azimuth of said axis is measured continuously by a method according to claim 1 above and using an automatic computer,
- and the position of the tool is calculated continuously using an automatic computer and the past and present results of these measurements.

## Patentansprüche

1. Verfahren zur Azimutmessung für ein schräges Bohrloch, wobei die Bohrung durch ein Werkzeug (100) erfolgt, das am unteren Ende eines Bohrgestänges bestehend aus einer Folge von Bohrstangen angeordnet ist und wobei das Bohrgestänge die Kräfte überträgt und während des Bohrvorgangs dreht, wobei dieses Verfahren folgende Verfahrensschritte aufweist :
- Erarbeitung eines Gravitätsphasenbezugssignals mithilfe eines Elements, das auf die Schwerkraft anspricht, und eines sich drehenden Systems, die beide in einem Rohrabschnitt des Gestänges angeordnet sind, wobei dieser Abschnitt einen Meßabschnitt bildet und eine örtlich mit der Bohrlochachse zusammenfallende Achse aufweist, wobei das Signal mit der Winkelposition des Systems bezüglich der senkrechten Ebene dieser Achse synchronisiert ist,
- Ausarbeitung eines Magnetometersignals in einem mit dem drehenden System fest verbundenen und auf das Umgebungsmagnetfeld in diesem Abschnitt ansprechenden Element, wobei dieses Signal mit der Winkelposition des Systems bezüglich des Magnetfelds synchronisiert ist und der Abschnitt aus einem unmagnetischen Material besteht, so daß das Umgebungsmagnetfeld sich von dem örtlichen Erdmagnetfeld nicht allzusehr unterscheidet,
- Messung der Phase dieses Magnetometersignals bezüglich des Gravitätsphasenbezugssignals,
- und Verwendung dieses Meßergebnisses zur Bestimmung des Azimuts der Achse des Meßabschnitts bezüglich einer magnetischen Nordrichtung,
dadurch gekennzeichnet, daß
- ein Gravitätsphasenbezugssignal und ein Magnetometersignal während der Drehung des Bohrgestänges erarbeitet werden, derart, daß der Bohrvorgang nicht unterbrochen wird, wobei auch der Meßabschnitt (112) in Drehung versetzt wird und um seine Achse (Oz) dreht und das für diese Erarbeitungen verwendete drehende System darstellt,
- daß die Stangen des Bohrgestänges aus ferromagnetischem Material zu beiden Seiten des Meßabschnitts bestehen, so daß sie sowohl billig als auch mechanisch widerstandsfähig sind, sich jedoch unter der Wirkung des örtlichen Erdmagnetfelds magnetisieren und ein in den Meßabschnitt induziertes Feld erzeugen, wobei dieser Abschnitt außerdem eine magnetische Unsymmetrie bezüglich seiner Achse und Elemente mit Permanentmagnetisierung aufweisen kann, derart, daß das umgebende Feld im Meßabschnitt aus der Summe des örtlichen Erdmagnetfeldes, des eventuellen Störfeldes dieser Elemente und des von den dem Meßabschnitt nahen Stangen des Bohrgestänges induzierten Feldesgebildet wird, wobei dieses induzierte Feld parallel zur Achse des Meßabschnitts aufgrund der Rohrform des Bohrgestänges verläuft,
- wobei in diesem Verfahrensschritt der Erarbeitung des Magnetometersignals mindestens eine Komponente (Hx) des umgebenden Magnetfelds gemäß einer Magnetometerachse (Ox) gemessen wird, die mit diesem Abschnitt verbunden ist und senkrecht zu dessen Achse (Oz) verläuft, und wobei die Messung die Veränderungen dieser Komponente betrifft, um mindestens ein Magnetometersignal zu liefern, das unabhängig von dem induzierten Feld und dem Störfeld ist und das ein Wechselsignal der Periode der Drehung des Bohrgestänges ist,
- wobei die Phasenmessung des Magnetometersignals bezüglich des Gravitätsphasenbezugssignals eine Phaseninformation (a,) liefert,
- wobei dieses Verfahren außerdem die folgenden Schritte umfaßt :
- die Messung des Neigungswinkels (i) der Achse (Oz) des Meßabschnitts bezüglich der Senkrechten, um eine Information über die Neigung des Bohrgestänges zu liefern, die für diesen Winkel repräsentativ ist,
- und eine Kombination der Phaseninformation, der Information über die Neigung des Bohrgestänges und einer vorher ermittelten Information über die Neigung des Feldes, die für die Neigung des Erdmagnetfeldes am Bohrort repräsentativ ist, um daraus eine Azimutinformation abzuleiten, die für den Winkel zwischen der senkrechten Ebene der Achse des Bohrgestänges und der senkrechten Ebene des Erdmagnetfelds kennzeichnend ist.

2. Verfahren nach Anspruch 1, dadurch gekennzeichnet, daß die Messung der Phase des Magnetometersignals eine Messung des Verhältnisses von zwei je einem Magnetfeld äquivalenten Größen ist, so daß das Ergebnis dieser Messung von einer Veränderung der Drehgeschwindigkeit des Bohrgestänges unabhängig ist.

3. Verfahren nach Anspruch 2, dadurch gekennzeichnet, daß die Messung mindestens einer Komponente des Magnetfelds eine Messung einer ersten Komponente (Hx) und einer zweiten Komponente (Hy) gemäß einer ersten Magnetometerachse (Ox) und einer zweiten Magnetometerachse (Oy) ist, die senkrecht zur Achse (Oz) des Meßabschnitts verlaufen und vorzugsweise aufeinander senkrecht stehen, wobei diese Messung die Bestimmung eines Mittelwerts (Hx = Hxm + HxM)/2 und Hy = (Hym + HyM)/2) jeder dieser Komponenten beinhaltet und ein erstes Magnetometer-Wechselsignal und ein zweites derartiges Signal aus der Differenz (Hx-Hx) zwischen dieser ersten Komponente und ihrem Mittelwert bzw. aus der Differenz (Hy-Hy) zwischen dieser zweiten Komponente und ihrem Mittelwert abgeleitet wird,
- wobei das Gravitätsphasenbezugssignal einen Zeitpunkt (to) markiert,
- die Phasenmessung eine Messung des Verhältnisses ((Hyo-Fiy)/(Hxₒ-Hx)) des Augenblickswerts des zweiten Magnetometer-Wechselsignals zum ersten derartigen Signal zum Zeitpunkt (to) ist, der durch das Gravitätsphasenbezugssignal markiert wird, wobei diese Phaseninformation durch einen Winkel (a,) dargestellt wird, der bezüglich dieses Verhältnisses des zweiten zum ersten Magnetometersignal definiert ist und der Winkel derjenige ist, dessen Tangente (tg a,) gleich diesem Verhältnis ist, wenn die beiden Magnetometerachsen aufeinander senkrecht stehen, wobei der durch dieses Verhältnis bestimmte Winkel um den vorbestimten Winkel einer eventuellen Voreilung der ersten Magnetometerachse um die Achse des Meßabschnitts bezüglich einer Ebene verringert wird, die mit diesem Abschnitt verbunden ist und durch die Achse des Abschnitts sowie durch die Senkrechte zu dem durch das Phasenbezugssignal markierten Zeitpunkt verläuft.

4. Verfahren nach Anspruch 1, dadurch gekennzeichnet, daß der Verfahrensschritt der Erarbeitung eines Gravitätsphasenbezugssignals eine Messung der Gesamtbeschleunigung an einem innerhalb des Meßabschnitts liegenden und mit diesem verbundenen Punkt gemäß mindestens einer Beschleunigungsachse bedeutet, die ebenfalls mit dem Meßabschnitt verbunden ist und zur Achse des Meßabschnitts geneigt ist, so daß die Gesamtbeschleunigung die Summe der Erdbeschleunigung und einer eventuellen Zentrifugalbeschleunigung aufgrund der Drehung des Bohrgestänges ist, und daß die gemessene Beschleunigung eine Beschleunigungs-Wechselkomponente mit der Periode dieser Drehung aufweist,
- wobei das Gravitätsphasenbezugssignal mit dieser Beschleunigungs-Wechselkomponente synchronisiert ist,
- wobei die Phaseninformation für einen Voreilungswinkel des Magnetometer-Wechselsignals bezüglich des Gravitätsbezugssignals repräsentativ ist und wobei dieser Voreilungswinkel um den eventuellen Voreilungswinkel der Magnetometerachse bezüglich der Beschleunigungsachse um die Achse des Meßabschnitts verringert und um den eventuellen Verzögerungswinkel des Gravitätsphasenbezugssignals bezüglich eines Zeitpunkts verringert ist, in dem die Beschleunigungs-Wechselkomponente einen Extremwert erreicht.

5. Verfahren nach Anspruch 4, dadurch gekennzeichnet, daß das Gravitätsphasen-Bezugssignal den Zeitpunkt bestimmt, in dem die gemessene Gesamtbeschleunigungskomponente einen Extremwert durchläuft, so daß der eventuelle Verzögerungswinkel des Gravitätsphasen-Bezugssignals zu Null wird.

6. Verfahren nach Anspruch 4, dadurch gekennzeichnet, daß die Beschleunigungsmeßachse senkrecht zur Achse des Meßabschnitts verläuft und daß nach der Messung der Veränderungen mindestens einer Beschleunigungskomponente das Verhältnis eines Beschleunigungswerts zu einer vorgegebenen örtlichen Intensität (g) der Erdbeschleunigung berechnet wird, wobei dieser Beschleunigungswert die halbe Amplitude (g. sin i) der Veränderungen einer durch diese Messung bekannten Beschleunigungskomponente ist, so daß dieses Verhältnis dem Sinuswert (sin i) des Neigungswinkels (i) der Achse (Oz) des Meßabschnitts ausgehend von der Senkrechten gleich ist und daß diese durch die Berechnung ergänzte Messung zugleich die Messung der Neigung der Achse des Meßabschnitts darstellt.

7. Verfahren nach Anspruch 6, dadurch gekennzeichnet, daß die Messung der Veränderungen mindestens einer Komponente der Gesamtbeschleunigung eine Messung einer ersten Komponente (F,), einer zweiten Komponente (F₂) und einer dritten Komponente (F₃) dieser Beschleunigung an drei gleich weit von der Achse des Bohrgestänges entfernten Punkten gemäß einer ersten, zweiten und dritten jeweils zur Achse (Oz) des Meßabschnitts senkrechten Beschleunigungsachse ist, und zwar ausgehend von dieser Achse und jeweils um 120° winkelmäßig gegeneinander verschoben, um ein ersten, zweites und drittes Beschleunigungssignal zu bilden, das diese Komponenten repräsentiert,
- und daß ein Gesamtbeschleunigungssignal (F,--(F2 + F₃)/2) gleich einem ersten Beschleunigungssignal, verringert um die halbe Summe der beiden anderen berechnet wird, so daß dieses Signal unabhängig von der Zentrifugalbeschleunigung wird und ein Wechselsignal und ein mit der Drehbewegung des Bohrgestänges periodisches Signal ist, wobei der dritte Teil der Amplitude dieses Gesamtsignals den für die Erarbeitung der Information über die Neigung des Bohrgestänges verwendeten Beschleunigungswert darstellt,
- wobei das Gravitätsphasenbezugssignal ausgehend vom zweiten und vom dritten Beschleunigungssignal (F₂, F₃) erarbeitet wird und einen der vier Zeitpunkte in jeder Drehperiode markiert, in denen die Differenz zwischen den Absolutwerten dieser Signale Null wird.

8. Verfahren nach Anspruch 1, in dem die Messung einer Komponente des Magnetfeldes durch einen Magnetmesser (1) erfolgt, der eine Störempfindlichkeit für die Komponenten des zur Magnetometerachse (Ox) senkrechten Störfeldkomponenten besitzt, dadurch gekennzeichnet, daß zu beiden Seiten des Meßpunktes (0) zwei Kompensationsspulen (4, 5) angeordnet werden, die elektrisch gespeist werden, um ein im wesentlichen homogenes und zur Achse (Oz) des Meßabschnitts paralleles Kompensationsmagnetfeld zu erzeugen.

9. Verfahren nach Anspruch 4, dadurch gekennzeichnet, daß der Punkt, an dem die Gesamtbeschleunigungsmessung durchgeführt wird, im wesentlichen auf der Achse (Oz) des Meßabschnitts (112) ausgewählt wird, so daß die Zentrifugalbeschleunigung dort im wesentlichen Null ist.

10. Verfahren zur kontinuierlichen Messung der Position eines Bohrwerkzeugs, das am unteren Ende eines flexiblen und sich drehenden Bohrgestänges arbeitet, dadurch gekennzeichnet, daß
- kontinuierlich während des Bohrvorgangs die Neigung der Achse eines Meßabschnitts gemessen wird, der Teil des Bohrgestänges ist und in der Nähe des Werkzeugs liegt,
- kontinuierlich der Azimut dieser Achse durch die Methode nach Anspruch 1 mithilfe eines automatischen Rechners gemessen wird,
- kontinuierlich in einem automatischen Rechner die Lage des Werkzeugs mithilfe der vergangenen und gegenwärtigen Meßergebnisse berechnet wird.
